# FASCICULE DE BREVET EUROPEEN

(11) **EP 1 533 055 B1**
(45) Date de publication et mention de la délivrance du brevet: **14.06.2006**
(21) Numéro de dépôt: 04300800.2
(22) Date de dépôt: 18.11.2004
(51) Int. Cl.: B21J 15/36, B21J 15/28, B21D 39/03

(54) **Dispositif de rivetage et procédé de rivetage associé**
Nietvorrichtung und Verfahren
Riveting device and method

(30) Priorité: 19.11.2003 FR 0313547
(43) Date de publication de la demande: 25.05.2005
(73) Titulaire: Renault S.A.S., Société par actions simplifiée, 92100 BOULOGNE BILLANCOURT (FR)
(72) Inventeur: Habert, Patrick, 92100 BOULOGNE BILLANCOURT (FR)

(56) Documents cités:
- US-A- 3 933 025
- US-A- 4 955 119
- US-A- 5 519 934

## Description

La présente invention concerne un dispositif de rivetage, plus particulièrement un dispositif de rivetage comprenant un poinçon et une empreinte disposés sur un support mobile, voir par exemple le document US-A-4955119.

On peut utiliser pour la fixation entre-elles de tôles, et notamment la fixation de tôles d'un véhicule automobile, un procédé de fixation par rivetage dans lequel des tôles sont mises en contact, une empreinte est présentée d'un côté des tôles à assembler, et un poinçon vient appliquer un effort sur les tôles en regard de l'empreinte, de façon à déformer les tôles pour obtenir un point de fixation.

On peut prévoir un ensemble de rivetage comprenant un support, ou « tête », prévu avec une empreinte et un poinçon correspondant. La tête mobile est déplacée en différents points pour réaliser des points de fixation pour l'assemblage des tôles.

Cependant, le positionnement des tôles à fixer peut être effectué avec une certaine tolérance. Lorsque la tête de rivetage est déplacée par le robot pour amener l'empreinte en contact avec une tôle à assembler, si la tôle n'est pas exactement dans la position de référence, l'empreinte de poinçonnage ou rivetage peut appliquer un certain effort sur la tôle, et une certaine déformation de la tôle peut en résulter. Si la déformation est importante, cette déformation de la tôle peut rester de façon permanente. Une telle déformation pourra être visible, par exemple sur la peinture de la tôle d'un véhicule automobile, ce qui nuit à l'appréciation extérieure de la qualité du véhicule. Une telle déformation pourra entraîner par la suite des défauts d'assemblage de pièces rapportées sur la tôle, comme des ouvrants d'un véhicule automobile.

La présente invention a pour objet un dispositif de rivetage amélioré, et en particulier un tel dispositif permettant l'assemblage de tôles en évitant l'introduction de déformation permanente.

L'invention a également pour objet un dispositif de rivetage permettant un positionnement du support malgré des défauts de positionnement des éléments à assembler.

L'invention a encore pour objet un dispositif de rivetage pouvant être obtenu de façon simple à partir d'un dispositif préexistant et pouvant être obtenu avec un coût de fabrication faible.

Un tel dispositif de rivetage comprend un poinçon et une empreinte correspondante disposés en regard sur un support, l'empreinte étant destinée à être amenée en contact avec un élément à assembler avant l'action du poinçon, par déplacement du support dans une phase d'approche, l'empreinte étant montée mobile sur le support entre une position sortie de détection d'accostage et une position rentrée en butée, prévue pour l'action de poinçonnage.

L'empreinte montée mobile sur le support permet, lors du déplacement du support, que l'empreinte vienne en contact avec l'élément à assembler, et que le support puisse encore se déplacer par rapport à l'élément à assembler (par exemple à riveter) sans introduire de contrainte dans l'élément à assembler. Ainsi, lorsque l'empreinte vient en contact avec l'élément à assembler, l'empreinte se déplace de la position sortie vers la position rentrée. Ce déplacement permet de détecter l'accostage. Le support est déplacé jusqu'à ce que l'empreinte se situe en position de butée dans laquelle elle est apte à coopérer avec le poinçon.

De préférence, l'empreinte est mobile selon un axe de déplacement du support en phase d'approche.

Dans un mode de réalisation, on prévoit qu'une course de déplacement de l'empreinte est sensiblement égale à une distance d'arrêt minimale du support se déplaçant à une vitesse d'approche déterminée. Ainsi, une fois le contact de l'empreinte avec l'élément à assembler détecté, on commande un arrêt du support, et compte tenu de l'inertie d'arrêt du support, ce dernier sera définitivement arrêté lorsque l'empreinte est sensiblement en position de butée.

Si la distance d'arrêt du support est légèrement supérieure à la course de l'empreinte, cela n'est pas gênant dans la mesure où des contraintes faibles sont induites dans l'élément à assembler par le positionnement de l'empreinte.

Dans un mode de réalisation, on peut prévoir une course de déplacement de l'empreinte sensiblement supérieure à une distance d'arrêt minimale du support se déplaçant à une vitesse d'approche déterminée. Dans ce cas, on pourra, après détection du contact entre l'empreinte et l'élément à riveter, commander un ralentissement progressif du support en approche jusqu'à ce que l'empreinte vienne en position de butée.

Dans un mode de réalisation, le dispositif comprend un capteur de déplacement de l'empreinte relativement au support, et un module de commande de déplacement de support apte à commander des paramètres de déplacement du support en fonction d'un signal de mesure fourni par le capteur. Le capteur de déplacement peut être un capteur indiquant si l'empreinte est en position sortie ou non pour détecter l'accostage ou un capteur de déplacement permettant de connaître la position de l'empreinte entre la position de sortie et la position rentrée, voire sa vitesse et son accélération par rapport au support.

Dans un mode de réalisation, l'empreinte est sollicitée en position de sortie par un élément élastique. Ainsi, lorsque l'empreinte n'est pas en contact avec l'élément à riveter, et se situe bien en position de sortie de façon à permettre la détection du contact suffisamment tôt pour permettre une commande d'arrêt du support.

Dans un mode de réalisation, le support est monté à l'extrémité d'un bras articulé d'un robot de poinçonnage.

L'invention concerne également un procédé de commande d'un dispositif de rivetage comprenant un support portant un poinçon et une empreinte correspondante située en regard, l'empreinte étant montée sur le support avec possibilité de déplacement entre une position sortie de détection d'accostage et une position en butée pour le poinçonnage, dans lequel on déplace le support à une vitesse d'approche déterminée pour amener l'empreinte en contact avec un élément à assembler, on détecte l'accostage par un déplacement de l'empreinte relativement au support, et on commande un arrêt du déplacement du support.

Dans un mode de mise en ouvre, on commande un arrêt net du support de façon que l'inertie d'arrêt du support provoque un déplacement supplémentaire du support jusqu'à ce que l'empreinte rentre sensiblement en position de butée.

Dans un mode de mise en oeuvre, on commande un arrêt progressif du support jusqu'à ce que l'empreinte rentre sensiblement en position de butée.

La présente invention et ses avantages seront mieux compris à l'étude de la description détaillée d'un mode de réalisation pris à titre d'exemple nullement limitatif et illustrée par les figures 1 à 5 annexées représentant un dispositif de rivetage selon un aspect de l'invention dans différentes positions au cours de la réalisation d'un point de rivetage.

Sur la figure 1, un dispositif de rivetage référencé 1 dans son ensemble comprend un support 2 de forme générale en C et comprenant une branche supérieure 3, une branche inférieure 4, lesdites branches supérieure 3 et inférieure 4 étant reliées par une portion centrale 5.Le dispositif de rivetage comprend un ensemble de poinçon 6 fixé à l'extrémité libre de la branche supérieure 3 opposée à la portion centrale 5, et un ensemble d'empreinte ou bouterolle 7 disposé à l'extrémité libre de la branche inférieure 4 opposée à la portion centrale 5.

L'ensemble de poinçon 6 comprend un carter 8 dans lequel peut coulisser un poinçon 9 comprenant une tige 10 et une tête de poinçonnage 11, le poinçon 9 pouvant se déplacer en direction de l'ensemble de bouterolles 7 en sortant ou rentrant du carter 8. Pour commander un déplacement du poinçon 9 et appliquer un effort de poinçonnage, on peut prévoir un actionneur électrique ou un actionneur du type piston/cylindre dans le carter 8, non représenté sur les figures pour des raisons de simplification des dessins, et pouvant être alimenté par une conduite hydraulique 12 débouchant dans le carter 8 du côté opposé au poinçon 9.

L'ensemble de bouterolle 7 comprend une base 13 fixée à l'extrémité de la branche inférieure 4, la base 13 étant munie d'un trou borgne ou épaulé 14 disposé dans l'alignement du poinçon 9 de l'ensemble de poinçon 6. Une bouterolle 15 comprend une tige 16 et une tête formant empreinte 17. La tige 16 de la bouterolle 15 est disposée coulissante axialement dans le trou borgne ou épaulé 14 de façon que la bouterolle 15 puisse se déplacer entre une position rentrée en butée (figures 3, 4), dans laquelle la tête 17 vient en butée sur la base 13, et une position sortie de détection d'accostage (figures 1, 2 et 5). La bouterolle 15 est située en regard du poinçon 9 de façon que la tête de bouterolle 17 présente une cavité à concavité orientée vers le poinçon 9 et sensiblement en concordance de forme avec la tête de 11 de poinçon 9 pour permettre la déformation d'éléments du type tôle disposés entre la bouterolle 15 et le poinçon 9. Un ressort ou élément élastique 18 est disposé dans le trou borgne ou épaulé 14 entre le fond du trou ou épaulement 14 et l'extrémité libre de la tige 16 de la bouterolle 15. Le ressort 18 sollicite la bouterolle 15 en position de sortie. On peut prévoir un arrêt, non représenté sur le dessin, pour empêcher une sortie complète de la bouterolle 15. La bouterolle 15 peut se déplacer entre la position de sortie déterminée par ledit arrêt et la position rentrée dans laquelle la tête de bouterolle 17 vient en appui sur la base 13. La course de la bouterolle est la distance entre la tête 17 de bouterolle 15 en position sortie et la base 13. L'ensemble de bouterolle 7 comprend encore un capteur de position 19 apte à détecter la position de la tige 16 de la bouterolle 15 dans le trou borgne ou épaulé 14.

Le dispositif de rivetage 1 comprend encore un module de commande 20 relié par une liaison au capteur de position 19. Le module de commande 20 comprend de façon connue des moyens mémoire et un microprocesseur aptes à mettre en oeuvre un programme d'ordinateur stocké sur les moyens mémoire et permettant la commande du dispositif de rivetage 1, et notamment la commande d'un robot articulé non représenté et prévu pour déplacer le support 2.

Tel que représenté sur la figure 1, le poinçon 9 se trouve en position rentrée, et la bouterolle 15 se trouve en position sortie. Le support 2 se trouve dans une position de référence vers laquelle il est amené préalablement. Dans cette position, le poinçon 9 et la bouterolle 15 se situent de part et d'autre de deux éléments à assembler, se présentant sous la forme d'une première et d'une seconde tôle 21, 22 disposées à plat l'une sur l'autre.

Une fois que le support a été amené en position de référence, le support 2 est déplacé, lors d'une phase d'approche, dans le sens indiqué par la flèche F1, et qui est alignée avec la direction de poinçonnage, c'est-à-dire, la direction de déplacement du poinçon 9, et d'alignement du poinçon 9 avec la bouterolle 15.

Les figures 2 à 5 sont décrites par la suite en conservant les références utilisées pour la figure 1.

Sur la figure 2, le support 2 s'est déplacé dans le sens indiqué par la flèche F1 jusqu'à ce que la tête de bouterolle 17 vienne en contact avec une face inférieure 23 de la seconde tôle 22 orientée du côté de l'ensemble de bouterolle 7. Si le support 2 poursuit légèrement son déplacement, la bouterolle 15, qui est retenue par les éléments à assembler 22, 21, se déplace relativement à la base 13 du support 2. La bouterolle 15 rentre dans le trou borgne ou épaulé 14 comme indiqué par la flèche F2. Au moment où la bouterolle 15 commence à se déplacer par rapport à la base 13, ce déplacement peut être détecté par le capteur de position 19 et transmis au module de commande 20. Dans ce cas, le module de commande 20 commande un arrêt du support 2.

Néanmoins, compte tenu de l'inertie d'arrêt du support 2, le support 2 continue à se déplacer relativement aux éléments à assembler 21 et 22, la bouterolle 15 continuant à rentrer dans la base 13 comme indiqué par la flèche F2.

Sur la figure 3, qui correspond à l'étape suivante, le support 2 est immobilisé. La bouterolle 15 est rentrée dans sa position en butée, dans laquelle la tête de bouterolle 17 vient en appui par sa zone de plus grand diamètre directement sur la base 13. La bouterolle 17 est également en contact avec la face inférieure 23 du second élément à assembler 22.

Sur la figure 4, la sortie du poinçon 9 a été commandée de sorte que la tête de poinçon 11 s'est déplacée vers le bas jusqu'à venir en contact avec les éléments à assembler 21, 22 pour déformer localement ces derniers par enfoncement dans l'empreinte formée par la tête de bouterolle 17.

La tête de bouterolle 17 étant venue en butée directement sur la base 13, le positionnement de la tête de bouterolle 17 est sûr et sans jeu relativement à la position de la tête de poinçon 11 de sorte que l'assemblage peut être contrôlé de façon satisfaisante pour obtenir un point de fixation présentant des caractéristiques de tenue et de résistance satisfaisantes.

Ensuite, tel que représenté sur la figure 5, le piston 9 est remonté comme illustré par la flèche F4, puis le support 2 est descendu comme illustré par la flèche F5, la base 13 du support 2 s'éloignant des éléments à assembler 21, 22. La bouterolle 15, sollicitée en position de sortie par le ressort 18, (figure 1) remonte vers sa position de sortie de détection d'accostage de sorte qu'elle est prête pour l'opération suivante de rivetage.

On a décrit un mode de mise en oeuvre d'un procédé de rivetage dans lequel l'arrêt du support 2 est commandé de façon brutale, l'inertie d'arrêt du support 2 provoquant un déplacement supplémentaire du support 2 jusqu'à ce que la base 13 de l'ensemble de bouterolle 7 vienne en contact directement avec la tête de bouterolle 17 pour assurer un maintien satisfaisant de la bouterolle 15 lors du poinçonnage.

Pour ce faire, on comprend que la course de la bouterolle autorisée entre la position de sortie de détection d'accostage et la position rentrée en butée, doit être sensiblement égale ou inférieure à la distance nécessaire à l'arrêt du support 2 lorsque ce dernier se déplace à une vitesse d'approche déterminée. Bien entendu, dans le cas où la distance d'arrêt du support mobile 2 est supérieure à la course de la bouterolle 15, le déplacement supplémentaire devra être suffisamment réduit pour éviter l'introduction de déformations permanentes dans les éléments à assembler, au delà d'une zone de déformation de poinçonnage.

Bien entendu, on pourra prévoir d'adapter la vitesse d'approche du support 2 en fonction de la course de bouterolle 15 dont on dispose. Néanmoins, il faut tenir compte du fait qu'il est préférable de réduire un temps de poinçonnage pour réduire le temps nécessaire à la formation des différents points de fixation entre les éléments à assembler.

Dans un autre mode de mise en oeuvre, on peut prévoir de commander un arrêt progressif du support 2, de façon contrôlée, par l'intermédiaire du module de commande 20, de façon à provoquer, après détection de l'accostage de la tête de bouterolle 17 sur la face inférieure 23 de l'élément à assembler 22, un déplacement supplémentaire du support 2 jusqu'à ce que la bouterolle 15 soit rentrée en position de butée.

Pour ce faire, l'arrêt progressif pourra être commandé de façon prédéterminé en fonction de la course de la bouterolle 15 et de la vitesse d'approche déterminée du support 2. On peut prévoir que le capteur de position 19 utilisé permette de connaître la position de la bouterolle 1 5 tout au long de son déplacement, et que le module de commande 20 permette de contrôler la position du support 2 avec une boucle de régulation prenant en compte l'information de position de la bouterolle 15.

Le terme « rivetage » peut inclure les procédés suivants, pour lesquels l'invention peut s'appliquer indifféremment : clinchage, rivetage autopoinçonneur, poinçonnage. De même, le terme « poinçonnage » peut être remplacé par « assemblage », selon le procédé considéré.

Grâce à l'invention, on obtient un dispositif de rivetage permettant d'amener une empreinte ou bouterolle en position de poinçonnage, c'est-à-dire en contact avec des éléments à assembler, de façon précise, et sans induire des déformations dans les éléments à assembler au delà d'une zone de déformation du point de fixation. Le dispositif de rivetage peut être obtenu facilement, à partir de dispositifs préexistants, et avec un coût de fabrication faible.

## Revendications

1. Dispositif de rivetage comprenant un poinçon (9) et une empreinte correspondante (15) disposés en regard sur un support (2), l'empreinte (15) étant destinée à être amenée en contact avec au moins un élément à assembler (21, 22) avant l'action du poinçon (9), par déplacement du support (2) dans une phase d'approche, **caractérisé par le fait que** l'empreinte (15) est montée mobile sur le support (2) entre une position sortie de détection d'accostage et une position rentrée de butée, prévue pour l'action de poinçonnage.

2. Dispositif selon la revendication 1, **caractérisé par le fait que** l'empreinte est mobile sur le support (2) selon un axe de déplacement du support (2) en phase d'approche.

3. Dispositif selon l'une quelconque des revendications 1 ou 2, **caractérisé par le fait qu'**une course de déplacement de l'empreinte (15) est sensiblement égale à une distance d'arrêt minimale du support (2) se déplaçant à une vitesse d'approche déterminée.

4. Dispositif selon l'une quelconque des revendications 1 ou 2, **caractérisé par le fait qu'**une course de déplacement de l'empreinte (15) est sensiblement inférieure à une distance d'arrêt minimale du support (2) se déplaçant à une vitesse d'approche déterminée.

5. Dispositif selon l'une quelconque des revendications 1 à 4, **caractérisé par le fait qu'**il comprend un capteur de position (19) de l'empreinte (15) relativement au support (2), et un module de commande de déplacement (20) du support (2) apte à commander des paramètres de déplacement du support en fonction d'un signal de mesure fourni par le capteur (19).

6. Dispositif selon l'une quelconque des revendications précédentes, **caractérisé par le fait que** l'empreinte (15) est sollicitée en position de sortie par un élément élastique (18).

7. Dispositif selon l'une quelconque des revendications précédentes, **caractérisé par le fait que** le support (2) est monté à l'extrémité d'un bras articulé d'un robot de poinçonnage.

8. Procédé de commande d'un dispositif de rivetage comprenant un support (2) portant un poinçon (9) et une empreinte (15) correspondante située en regard, l'empreinte (15) étant montée sur le support (2) avec possibilité de déplacement entre une position sortie de détection et une position rentrée en butée pour le poinçonnage, **caractérisé par le fait que** l'on déplace le support (2) à une vitesse d'approche déterminée pour amener l'empreinte (15) en contact avec un élément à assembler (21, 22), on détecte l'accostage par un déplacement de l'empreinte (15) relativement au support, et on commande un arrêt du déplacement du support (2).

9. Procédé selon la revendication 8, **caractérisé par le fait que** l'on commande un arrêt net du support (2) de façon que l'inertie du support (2) provoque un déplacement supplémentaire du support (2) jusqu'à ce que l'empreinte (15) rentre sensiblement en position de butée.

10. Procédé selon la revendication 8, **caractérisé par le fait que** l'on commande un arrêt progressif du support (2) jusqu'à ce que l'empreinte rentre sensiblement en position de butée.

## Claims

1. A riveting device comprising a punch (9) and a corresponding die (15) disposed facing one another on a support (2), the die (15) being adapted to be brought into contact with at least one member to be assembled (21, 22) before the action of the punch (9) by displacement of the support (2) in an approach phase, **characterised in that** the die (15) is mounted to move on the support (2) between an outward docking detection position and a retracted abutment position provided for the punching action.

2. A device as claimed in claim 1, **characterised in that** the die may move on the support (2) along an axis of displacement of the support (2) in the approach phase.

3. A device as claimed in any one of claims 1 or 2, **characterised in that** a displacement stroke of the die (15) is substantially equal to a minimum stopping distance of the support (2) being displaced at a predetermined approach speed.

4. A device as claimed in any one of claims 1 or 2, **characterised in that** a displacement stroke of the die (15) is substantially lower than a minimum stopping distance of the support (2) being displaced at a predetermined approach speed.

5. A device as claimed in any one of claims 1 to 4, **characterised in that** it comprises a sensor (19) of the position of the die (15) in relation to the support (2), and a module (20) controlling the displacement of the support (2) and adapted to control the displacement parameters of the support as a function of a measurement signal provided by the sensor (19).

6. A device as claimed in any one of the preceding claims, **characterised in that** the die (15) is urged into the outward position by a resilient member (18).

7. A device as claimed in any one of the preceding claims, **characterised in that** the support (2) is mounted at the end of an articulated arm of a punching robot.

8. A control method for a riveting device comprising a support (2) bearing a punch (9) and a corresponding die (15) disposed to face it, the die (15) being mounted on the support (2) such that it may be displaced between an outward detection position and a retracted abutment position for punching, **characterised in that** the support (2) is displaced at a predetermined approach speed in order to bring the die (15) into contact with a member to be assembled (21, 22), docking being detected by a displacement of the die (15) relative to the support, and the displacement of the support (2) being caused to stop.

9. A method as claimed in claim 8, **characterised in that** the support (2) is caused to stop sharply so that the inertia of the support (2) causes a supplementary displacement of the support (2) until the die (15) comes substantially into the abutment position.

10. A method as claimed in claim 8, **characterised in that** the support (2) is caused to stop progressively until the die comes substantially into the abutment position.

## Patentansprüche

1. Nietvorrichtung mit einem Stempel (9) und einer entsprechenden Matrize (15), die auf einem Träger (2) gegenüberliegend angeordnet sind, wobei die Matrize (15) dazu bestimmt ist, vor dem Einsatz des Stempels (9) durch Verstellung des Trägers (2) während einer Annäherungsphase mit mindestens einem Fügeelement (21, 22) in Berührung gebracht zu werden, **gekennzeichnet durch** die Tatsache, dass die Matrize (15) auf dem Träger (2) zwischen einer ausgefahrenen Stellung zur Erfassung eines Ansetzens und einer eingefahrenen, für den Stanzvorgang vorgesehenen Anschlagstellung beweglich montiert ist.

2. Vorrichtung nach Anspruch 1, **gekennzeichnet durch** die Tatsache, dass die Matrize in der Annäherungsphase entlang einer Verstellachse des Trägers (2) auf dem Träger (2) beweglich ist.

3. Vorrichtung nach einem der Ansprüche 1 oder 2, **gekennzeichnet durch** die Tatsache, dass ein Verstellhub der Matrize (15) im Wesentlichen gleich einer minimalen Anhaltestrecke des Trägers (2) ist, der sich mit einer bestimmten Annäherungsgeschwindigkeit verstellt.

4. Vorrichtung nach einem der Ansprüche 1 oder 2, **gekennzeichnet durch** die Tatsache, dass ein Verstellhub der Matrize (15) deutlich geringer als eine minimale Anhaltestrecke des Trägers (2) ist, der sich mit einer bestimmten Annäherungsgeschwindigkeit verstellt.

5. Vorrichtung nach einem der Ansprüche 1 bis 4, **gekennzeichnet durch** die Tatsache, dass sie einen Sensor (19) der Position der Matrize (15) relativ zum Träger (2) und ein Modul (20) zur Steuerung der Verstellung des Trägers (2) umfasst, dass dazu geeignet ist, Verstellparameter des Trägers in Abhängigkeit eines vom Sensor (19) gelieferten Messsignals zu steuern.

6. Vorrichtung nach einem der vorherigen Ansprüche, **gekennzeichnet durch** die Tatsache, dass die Matrize (15) **durch** ein elastisches Element (18) in die ausgefahrene Stellung gedrückt wird.

7. Vorrichtung nach einem der vorherigen Ansprüche, **gekennzeichnet durch** die Tatsache, dass der Träger (2) am Ende eines gelenkigen Arms eines Stanzroboters montiert ist.

8. Verfahren zur Steuerung einer Nietvorrichtung mit einem Träger (2), der einen Stempel (9) und eine entsprechende gegenüberliegende Matrize (15) trägt, wobei die Matrize (15) mit der Möglichkeit einer Verstellung zwischen einer ausgefahrenen Erfassungsstellung und einer eingefahrenen Anschlagstellung für den Stanzvorgang auf dem Träger (2) montiert ist, **gekennzeichnet durch** die Tatsache, dass man den Träger (2) mit einer bestimmten Annäherungsgeschwindigkeit verstellt, um die Matrize (15) mit einem Fügeelement (21, 22) in Berührung zu bringen, man das Ansetzen durch eine Verstellung der Matrize (15) im Verhältnis zum Träger erfasst und man ein Anhalten der Verstellung des Trägers (2) befehligt.

9. Verfahren nach Anspruch 8, **gekennzeichnet durch** die Tatsache, dass man ein abruptes Anhalten des Trägers (2) befehligt, so dass die Trägheit des Trägers (2) eine zusätzliche Verstellung des Trägers (2) verursacht, bis die Matrize (15) im Wesentlichen in die Anschlagsstellung einfährt.

10. Verfahren nach Anspruch 8, **gekennzeichnet durch** die Tatsache, dass man ein progressives Anhalten des Trägers (2) befehligt, bis die Matrize im Wesentlichen in die Anschlagsstellung einfährt.
